# EUROPÄISCHE PATENTSCHRIFT

(11) **EP 1 155 733 B1**
(45) Veröffentlichungstag und Bekanntmachung des Hinweises auf die Patenterteilung: **12.10.2005**
(21) Anmeldenummer: 00110724.2
(22) Anmeldetag: 19.05.2000
(51) Int. Cl.: B01F 7/00, B01F 3/12

(54) **Homogenisator zur Herstellung fliessfähiger Stoffe**
Homogenising machine for the production of flowable products
Homogénéisateur pour la production de produits coulables

(43) Veröffentlichungstag der Anmeldung: 21.11.2001
(73) Patentinhaber: Vakumix Rühr- und Homogenisiertechnik Aktiengesellschaft, 28844 Weyhe-Dreye (DE)
(72) Erfinder: Seefried, Erwin, 28844 Weyhe (DE)
(74) Vertreter: Glawe, Delfs, Moll

(56) Entgegenhaltungen:
- EP-A- 0 362 168
- EP-A- 0 709 131
- EP-A- 0 988 887
- WO-A-00/01474
- US-A- 3 744 763
- US-A- 4 176 972
- US-A- 4 529 321
- US-A- 4 884 893
- US-A- 5 590 961
- US-A- 5 968 575

## Beschreibung

Die Erfindung betrifft einen Homogenisator zum Homogenisieren fließfähiger Stoffe, mit einem Rotor und einem Stator, die zueinander konzentrische Verzahnungen aufweisen.

Homogenisatoren werden u.a. in der pharmazeutischen, kosmetischen, chemischen und Nahrungsmittelindustrie zur Herstellung von Cremes, Salben, Pasten, Mayonnaisen und ähnlichen Produkten verwendet. Sie sind üblicherweise am Boden eines Mischbehälters angeordnet, in dem die Stoffe gemischt und homogenisiert werden. Der Homogenisator ist häufig als Rotor-Stator-Dispergiermaschine ausgebildet, kann aber auch ein sogenanntes Umwälzrührwerk zum Erzielen einer besseren Pumpwirkung sein. Ein solcher Homogenisator ist bspw. aus DE 195 37 303 A1 bekannt.

Häufig werden in dem Behälter sämtliche zu mischenden bzw. homogenisierenden Stoffe vor Beginn des Homogenisiervorgangs vorgelegt. Es kann jedoch erforderlich sein, den Homogenisiervorgang zunächst nach Vorlage lediglich eines oder einiger der gewünschten Bestandteile zu beginnen und während des laufenden Homogenisierens weitere Bestandteile entweder in Chargen oder kontinuierlich dem Mischgut hinzuzufügen.

Dafür geeignete Homogenisatoren mit einem Rotor und einem Stator mit zueinander konzentrischen Verzahnungen sind bekannt. Aus der US-A-5,590,961 ist es bekannt, eine Zufuhrleitung innerhalb einer ersten Rotorverzahnung und eine zweite Zufuhrleitung außerhalb der ersten Rotorverzahnung anzuordnen. Ähnlich konstruierte Maschinen sind zum Einmischen insbesondere von Pulvern in Flüssigkeiten aus der US-A-5,968,575 und EP-A-0 709 131 bekannt. Eine weitere Vorrichtung mit einer radial innerhalb und einer radial außerhalb einer ersten Rotorverzahnung jeweils angeordneten Zufuhrleitung zum Mischen von Gips ist aus der US-A-4,176,972 bekannt.

Zum Schutz des Rotors vor Beschädigungen durch Schmutzpartikel ist es ferner bekannt, radial innerhalb der Stator-Rotorverzahnung auf dem Rotor eine mit-umlaufende Schutzverzahnung vorzusehen (EP-A-0 988 887). Um einer Leistungseinbuße durch die Schutzverzahnung entgegenzuwirken, sind ausschließlich radial innerhalb der Schutzverzahnung Pumpflügel vorgesehen. In den Zufuhrleitungen mündet nur eine innerhalb der Rotor-/Statorverzahnung, die andere außerhalb.

Der Erfindung liegt ausgehend von der US-A-5,590,961 die Aufgabe zugrunde, eine Vorrichtung der eingangs genannten Art dahingehend zu verbessern, daß ein einfacheres und sichereres Zumischen von Substanzen zu dem Mischgut bzw. Behälterinhalt ermöglicht ist, insbesondere auch ein sicheres Zuführen von schwer einzumischenden Bestandteilen wie Pulvern, Flüssigkeiten, heiße Fette, oder dergleichen.

Die Erfindung löst diese Aufgabe bei einem Homogenisator mit einem Rotor und einem Stator, die zueinander konzentrische Verzahnungen aufweisen, und Einrichtungen zur getrennten Zufuhr zweier Substanzen in den Homogenisatoreinlauf, von denen eine radial innerhalb und die zweite radial außerhalb einer ersten Rotorverzahnung im Einlauf mündet, dadurch, daß der Rotor zusätzlich Pumpflügel aufweist, die sich sowohl radial innerhalb als auch radial außerhalb der ersten Rotorverzahnung erstrecken.

Zunächst seien einige im Rahmen der Erfindung verwendeten Begriffe erläutert.

Im Rahmen der Erfindung ist unter einem Homogenisator jede Einrichtung zu verstehen, die unter Einsatz von Bewegungsenergie eine Misch- und/oder Homogenisierwirkung erzielt. Der Homogenisator kann als Rotor-Stator-Dispergiermaschine ausgebildet sein, der die Bewegungsenergie des Rotors in erster Linie durch eine starke Scher- und Verwirbelungsenergie in Dispergierwirkung umsetzt und so eine intensive Homogenisierung erzielt. Aufgrund dieser Dispergierwirkung erzeugen diese Rotor-Stator-Dispergiermaschinen nur eine verhältnismäßig geringe Pumpwirkung, so daß hohe Antriebsenergien erforderlich sein können.

Der Homogenisator weist einen Rotor und einen Stator auf, die relativ zueinander in eine Drehbewegung versetzt werden können. Vorzugsweise ist der Stator ortsfest und der Rotor drehbar, doch ist dies im Rahmen der Erfindung nicht zwingend erforderlich. Ggf. kann auch der Stator (bspw. gegenläufig zum Rotor) verdrehbar sein. Entscheidend ist lediglich, daß sich Rotor und Stator relativ zueinander drehen können, um die unten näher beschriebene Homogenisier- und Dispergierwirkung zu erzielen.

Rotor und Stator weisen zueinander konzentrische Verzahnungen auf. Der Begriff Verzahnung bezeichnet jegliche Öffnungen in einer in Umfangsrichtung verlaufenden Wand von Rotor bzw. Stator, durch die das Mischgut im Homogenisatorbetrieb in Radialrichtung nach außen durchtritt. Eine solche Verzahnung kann einzelne Öffnungen in einer ansonsten geschlossenen, in Umfangsrichtung verlaufende Wand aufweisen, häufig wird jedoch die Verzahnung gebildet durch eine auf einem Umfangsabschnitt von Rotor bzw. Stator angeordnete Vielzahl von sich axial erstreckenden Zähnen, die Prallflächen für das Homogenisiergut aufweisen. Soweit in den Ansprüchen und der Beschreibung die Begriffe "axial" bzw. "radial" verwendet werden, ist die Axialrichtung immer durch die Drehachse des Rotors definiert.

Die technische Wirkung der zueinander konzentrischen Verzahnungen ist folgende: Das in den üblicherweise axialen Einlauf des Homogenisators einströmende Mischgut wird von der radial innersten Rotorverzahnung erfaßt und mit einer Umfangsgeschwindigkeit entsprechend der Umfangsgeschwindigkeit dieser Verzahnung beaufschlagt. Durch die Zentrifugalkraft (ggf. unterstützt durch separate Pumpflügel im Rotor oder die Pumpwirkung der Verzahnungsflächen) wird das Gut nach außen geschleudert und trifft mit hoher kinetischer Energie auf die dann folgende Statorverzahnung. Die kinetische Energie des Gutes wird so in Dispergierwirkung umgesetzt. Radial außen von dieser ersten Statorverzahnung können sich weitere Rotor- und ggf. Statorverzahnungen anschließen.

Häufig ist es erwünscht, die Bewegungsenergie des Rotors nicht nur in Dispergierwirkung, sondern auch in Pumpwirkung zur Förderung des Homogenisiergutes umzusetzen. Dies geschieht erfindungsgemäß durch den Einbau zusätzlicher sogenannter Pumpflügel in den Rotor, die eine Pumpwirkung vergleichbar einer Kreiselpumpe ausüben. Eine solche Pumpwirkung kann jedoch zusätzlich auch durch entsprechend gestaltete Flächen der Rotorverzahnung ausgeübt werden. Vorzugsweise weist die Verzahnung dann zur Radialrichtung geneigte Flächen auf, die eine Pumpwirkung ausüben.

Die genannten Zufuhreinrichtungen für die getrennte Zufuhr zweier Substanzen münden im Bereich des Homogenisatoreinlaufs. Dies bedeutet, daß sich ihre Mündungsöffnungen in einem räumlichen Bereich befinden, in dem sich während des Homogenisatorbetriebs aufgrund der Saugwirkung des Homogenisator ein Druck einstellt, der unter dem Druck in den genannten Zufuhreinrichtungen bzw. -leitungen liegt.

Der Begriff "erste Rotorverzahnung" bezeichnet diejenige Rotorverzahnung, die in Radialrichtung gesehen zwischen den beiden Zufuhreinrichtungen angeordnet ist. In der Regel wird es sich dabei auch um die radial innerste Rotorverzahnung handeln, zwingend ist dies jedoch nicht.

Der Kern der Erfindung liegt darin, die miteinander zu mischenden Substanzen getrennt zuzuführen und erst unmittelbar vor der Dispergierung im Homogenisator miteinander zu vermischen. Um dieses Einmischen zu fördern und insbesondere zu verhindern, daß eine vorzeitige Vermischung bereits im Mündungsbereich der Zufuhreinrichtungen stattfindet, ist eine radiale Trennung der genannten Zufuhreinrichtungen durch die erste Rotorverzahnung vorgesehen. Erfindungsgemäß weist der Rotor zusätzlich Pumpflügel auf, um dem Homogenisator neben der Dispergierwirkung eine höhere Förderwirkung (Pumpwirkung) zu verleihen. Die Anbringung solcher zusätzlicher Pumpflügel am Rotor einer Dispergiermaschine ist für sich genommen bekannt beispielsweise aus DE-A-34 17 242 und DE-A-195 37 303. Es ist vorgesehen, daß sich die Pumpflügel sowohl radial innerhalb als auch radial außerhalb der ersten Rotorverzahnung erstrecken. Es wird dann eine Pumpwirkung sowohl auf das radial innerhalb dieser Verzahnung zugeführte Pulver als auch auf die radial außerhalb zugeführte Flüssigkeit sowie die entstehende Pulver/Flüssigkeitsmischung ausgeübt. Ein durch die radial innerhalb der ersten Rotorverzahnung zugeführter Stoff muß erst durch diese Rotorverzahnung hindurchtreten, bevor er in Kontakt mit der durch die radial außerhalb dieser Verzahnung zugeführte Substanz treten kann. Da der Homogenisator im Betrieb zugeführtes Mischgut radial nach außen fördert, bewirkt die erfindungsgemäße radiale Trennung der beiden Zufuhreinrichtungen eine besonders hohe Sicherheit gegen unerwünschtes Zurückschlagen zugeführter Stoffe in die jeweils andere Zufuhreinrichtung.

Von besonderer Bedeutung ist dies dann, wenn Feststoffe wie beispielsweise Pulver in fließfähige Medien wie beispielsweise Flüssigkeiten eingemischt werden sollen. In diesem Fall wird das Pulver durch die radial innere, die Flüssigkeit durch die radial äußere Zufuhreinrichtung dem Homogenisator zugeführt. Die radiale Trennung der beiden Zufuhreinrichtungen durch die erste Rotorverzahnung sowie die Förderung zugeführten Pulvers und zugeführter Flüssigkeit nach radial außen bewirkt, daß ein Zurückschlagen von Flüssigkeit in den Bereich der Pulverzuführung nicht stattfindet und so ein Verkleben der Pulverzufuhr, die Bildung von nur schwer wieder dispergierbaren Pulveragglomeraten und dergleichen vermieden wird. Die radial innere Zufuhreinrichtung für Pulver kann im Betrieb vollständig trocken gehalten werden.

Besonders bevorzugt ist es, wenn die radial innere Zufuhreinrichtung ausschließlich über die erste Rotorverzahnung in Verbindung mit dem Homogenisator steht, wenn also die gesamte zugeführte Pulvermenge durch diese erste Rotorverzahnung hindurch in den Homogenisator eintreten muß. Die gesamte Flüssigkeitsmenge wird radial außerhalb dieser ersten Verzahnung zugeführt, so daß ein Kontakt zwischen Pulver und Flüssigkeit erst in einem Bereich stattfindet, in dem das Pulver durch die erste Rotorverzahnung bereits eine Beschleunigung erfahren hat und mit hoher kinetischer Energie auf die Flüssigphase trifft. Diese kinetische Energie des Pulvers fördert die feinverteilte Einarbeitung in die Flüssigphase und verhindert die Bildung unerwünschter Pulveragglomerate. Der im Einlauf des Homogenisators entstehende Unterdruck sorgt für ein ständiges Nachsaugen sowohl von Flüssigkeit als auch Pulver.

Die genannte erste Rotorverzahnung ist bevorzugt als zylindrische, konzentrisch zur Rotorachse ausgebildete Wand mit darin angeordneten Öffnungen ausgebildet. Sie kann insbesondere eine konstruktive Gestaltung aufweisen wie die aus EP-A-0 988 887 (siehe dort insbesondere Fig. 3) bekannte sogenannte Schutzverzahnung. Im Rahmen der Erfindung kann diese erste Rotorverzahnung auch zusätzlich die Funktion der in der genannten EP-Schrift offenbarten Schutzverzahnung übernehmen, nämlich den Schutz des Homogenisators gegen Beschädigung oder Zerstörung durch harte Fremdkörper, da solche Fremdkörper in der Regel in einzumischenden Feststoffen wie Pulvern vorhanden sind und im Rahmen der vorliegenden Erfindung daher radial innerhalb der ersten Rotorverzahnung aufgefangen werden können, wenn die darin angeordneten Öffnungen eine lichte Weite aufweisen, die geringer ist als die minimale Größe abzuhaltender Fremdkörper. Hinsichtlich der Einzelheiten wird auf die genannte EP-A-Schrift verwiesen, deren Inhalt durch Bezugnahme darauf auch zum Gegenstand der vorliegenden Anmeldung gemacht wird.

Die Öffnungen in der ersten Rotorverzahnung können rechteckig ausgebildet sein, sie können Förderschrägen aufweisen. Der Begriff "Förderschrägen" bedeutet, daß die Wandflächen der Öffnungen nicht genau in Axial- bzw. Radialrichtung verlaufen, sondern geneigt zur Radial- bzw. Axialrichtung, so daß hindurchtretendes Pulver nicht ausschließlich in Umfangsrichtung beschleunigt wird, sondern zusätzlich eine Beschleunigung insbesondere nach radial außen, gegebenenfalls auch in Axialrichtung erfährt.

Die erste Rotorverzahnung wird in der Regel eine axiale Höhe von einigen Zentimetern oder mehr aufweisen. Es ist bevorzugt, daß diese erste Rotorverzahnung in Axialrichtung gesehen wenigstens zwei, vorzugsweise wenigstens drei übereinander angeordnete Reihen von Öffnungen aufweist.

Gegenstand der vorliegenden Erfindung ist ferner die Verwendung eines solchen Homogenisators zum Einmischen eines Feststoffes in ein fließfähiges Medium. Der Feststoff (insbesondere ein Pulver) wird über die radial innere Zufuhreinrichtung, das fließfähige Medium über die radial äußere Zufuhreinrichtung dem Homogenisator zugeführt. Bevorzugt wird der Homogenisator in Betrieb genommen, bevor fließfähiges Medium zugeführt wird. Man verhindert so, daß vor oder während des Anlaufens des Homogenisators Flüssigkeit in die radial innere Zufuhreinrichtung zurückschlägt, so daß diese für Pulver vorgesehene Zufuhreinrichtung trocken bleibt.

Ein Ausführungsbeispiel der Erfindung wird im folgenden anhand der Zeichnungen erläutert. Darin zeigen:
- Fig. 1: einen teilweisen Axialschnitt durch einen erfindungsgemäßen Homogenisator;
- Fig. 2: einen Radialschnitt durch den Rotor;
- Fig. 3: eine radiale Draufsicht auf die erste Rotorverzahnung.

Der erfindungsgemäße Homogenisator weist eine mit einer Nabe 2 versehene Welle 1 auf, die von einem in der Zeichnung nicht dargestellten Antrieb angetrieben wird. Mit der Welle 1 ist ein Rotor 3 drehfest verbunden. Der Rotor 3 weist zwei zueinander konzentrische Rotorverzahnungen 4 und 5 auf. Bei der Rotorverzahnung 4 handelt es sich um die erste (innere) Rotorverzahnung. Mit dem Homogenisatorgehäuse 6 ist der Stator verbunden, der zwei zueinander konzentrische Statorverzahnungen 7, 8 aufweist. Die beiden Statorverzahnungen 7, 8 sowie die äußere Rotorverzahnung 5 weisen jeweils sich axial von Rotor bzw. Stator erstreckende Zähne auf, wie sie dem Fachmann geläufig sind. Die erste Rotorverzahnung 4 ist als eine mit Öffnungen 18 versehene zylindrische Wand ausgebildet, wie insbesondere in Fig. 3 zu erkennen ist.

Am Außenumfang des Homogenisatorgehäuses 6 ist ein zur Homogenisatorwelle 1 konzentrischer Kanal 11 angeordnet, der den Ablauf des Homogenisators bildet. Er ist mit einem Ablaufstutzen 12 verbunden.

Der Homogenisator weist zwei getrennte Zufuhreinrichtungen auf, eine radial innere Zufuhreinrichtung 13 (vorzugsweise für Pulver) und eine radial äußere Zufuhreinrichtung 14, die unmittelbar vor dem Einlauf des Homogenisators eine Ringkammer 15 aufweist. Eine Ringwand 16 trennt die beiden Zufuhreinrichtungen, so daß durch die innere Zufuhreinrichtung 13 zugeführtes Pulver zunächst durch die erste Rotorverzahnung 4 hindurchtreten muß, bevor es mit der durch die zweite Zufuhreinrichtung 14, 15 zugeführten Flüssigkeit in Berührung kommen kann.

Zur Erhöhung der Förderleistung weist der Rotor des Homogenisators Pumpflügel 17 (siehe Fig. 2) auf, die sich sowohl radial innerhalb als auch radial außerhalb der ersten Rotorverzahnung 4 erstrecken. Sie erhöhen die Förderleistung des Homogenisators, bewirken dadurch einen höheren Unterdruck im Homogenisatoreinlauf und somit insbesondere eine verbesserte Pulveransaugung.

Wie in Fig. 1 zu erkennen, läuft die Oberkante der ersten Rotorverzahnung 4 in einer Ausnehmung bzw. Nut der Trennwand 16, dadurch wird vermieden, daß nennenswerte Mengen Pulver an der ersten Rotorverzahnung 4 vorbei radial nach außen in den Homogenisator eintreten können. Vielmehr wird praktisch die gesamte zugeführte Pulvermenge beim Durchtritt durch die erste Rotorverzahnung 4 mit kinetischer Energie versehen, die das homogene Einmischen in die Flüssigphase erleichtert.

## Patentansprüche

1. Homogenisator zum Homogenisieren fließfähiger Stoffe, mit einem Rotor (3) und einem Stator, die zueinander konzentrische Verzahnungen (4,5,7,8) aufweisen und Einrichtungen zur getrennten Zufuhr zweier Substanzen in den Homogenisatoreinlauf aufweist, von denen eine (13) radial innerhalb und die zweite (14,15) radial außerhalb einer ersten Rotorverzahnung (4) im Einlauf mündet, **dadurch gekennzeichnet, daß** der Rotor zusätzlich Pumpflügel (17) aufweist, die sich sowohl radial innerhalb als auch radial außerhalb der ersten Rotorverzahnung (4) erstrecken.

2. Homogenisator nach Anspruch 1, **dadurch gekennzeichnet, daß** die radial innere Zufuhreinrichtung (13) ausschließlich über die erste Rotorverzahnung (4) in Verbindung mit dem Homogenisator steht.

3. Homogenisator nach Anspruch 1 oder 2, **dadurch gekennzeichnet, daß** die erste Rotorverzahnung (4) als zylindrische, konzentrisch zur Rotorachse ausgebildete Wand mit darin angeordneten Öffnungen (18) ausgebildet ist.

4. Homogenisator nach Anspruch 3, **dadurch gekennzeichnet, daß** die Öffnungen (18) rechteckig ausgebildet sind.

5. Homogenisator nach Anspruch 4, **dadurch gekennzeichnet, daß** die Öffnungen (18) Förderschrägen aufweisen.

6. Homogenisator nach einem der Ansprüche 3 bis 5, **dadurch gekennzeichnet, daß** die erste Rotorverzahnung (4) in Axialrichtung gesehen wenigstens zwei, vorzugsweise wenigstens drei übereinander angeordnete Öffnungen (18) aufweist.

7. Verwendung eines Homogenisators nach einem der Ansprüche 1 bis 6 zum Einmischen eines Feststoffes in ein fließfähiges Medium.

8. Verwendung nach Anspruch 7, **dadurch gekennzeichnet, daß** das fließfähige Medium über die radial außerhalb der ersten Rotorverzahnung (4) und der Feststoff über die radial innerhalb der ersten Rotorverzahnung angeordnete Zufuhreinrichtung dem Homogenisator zugeführt wird.

9. Verwendung nach Anspruch 7 oder 8, **dadurch gekennzeichnet, daß** der Homogenisator in Betrieb genommen wird, bevor fließfähiges Medium zugeführt wird.

## Claims

1. Homogenizer for homogenizing flowable substances, with a rotor (3) and a stator having mutually concentric toothing systems (4, 5, 7, 8), and with devices for separately delivering two substances into the homogenizer inlet, of which one (13) opens into the inlet radially to the inside of a first rotor toothing (4), and the second (14, 15) opens into the inlet radially to the outside of said first rotor toothing (4), **characterized in that** the rotor additionally has pump blades (17) which extend both radially inside and also radially outside of the first rotor toothing (4).

2. Homogenizer according to Claim 1, **characterized in that** the radially inner delivery device (13) communicates with the homogenizer exclusively via the first rotor toothing (4).

3. Homogenizer according to Claim 1 or 2, **characterized in that** the first rotor toothing (4) is designed as a cylindrical wall which is concentric to the rotor axis and which has openings (18) arranged in it.

4. Homogenizer according to Claim 3, **characterized in that** the openings (18) are of rectangular configuration.

5. Homogenizer according to Claim 4, **characterized in that** the openings (18) have feed bevels.

6. Homogenizer according to one of Claims 3 to 5, **characterized in that** the first rotor toothing (4), seen in the axial direction, has at least two openings (18), preferably at least three openings (18), arranged above one another.

7. Use of a homogenizer according to one of Claims 1 to 6 for mixing a solid substance into a flowable medium.

8. Use according to Claim 7, **characterized in that** the flowable medium is delivered to the homogenizer via the delivery device arranged radially to the outside of the first rotor toothing (4), and the solid substance is delivered to the homogenizer via the delivery device arranged radially to the inside of the first rotor toothing.

9. Use according to Claim 7 or 8, **characterized in that** the homogenizer is started up before flowable medium is delivered.

## Revendications

1. Homogénéisateur pour l'homogénéisation de produits coulants, avec un rotor (3) et un stator qui comportent des dentures concentriques les unes par rapport aux autres (4, 5, 7, 8) et des dispositifs pour l'alimentation séparée de deux substances à l'entrée de l'homogénéisateur dont l'un (13) débouche radialement à l'intérieur et le second (14, 15) radialement à l'extérieur d'une première denture de rotor (4) à l'entrée, **caractérisé en ce que** le rotor comporte, en plus, des ailettes de pompes (17) qui s'étendent aussi bien radialement à l'intérieur que radialement à l'extérieur de la première denture de rotor (4).

2. Homogénéisateur selon la revendication 1, **caractérisé en ce que** le dispositif d'alimentation (13) intérieur dans le sens radial communique avec l'homogénéisateur exclusivement par l'intermédiaire de la première denture de rotor (4).

3. Homogénéisateur selon la revendication 1 ou 2, **caractérisé en ce que** la première denture de rotor (4) est configurée comme une paroi cylindrique concentrique à l'axe de rotor avec des ouvertures (18) ménagées dedans.

4. Homogénéisateur selon la revendication 3, **caractérisé en ce que** les ouvertures (18) sont rectangulaires.

5. Homogénéisateur selon la revendication 4, **caractérisé en ce que** les ouvertures (18) comportent des déclivités de transport.

6. Homogénéisateur selon l'une quelconque des revendications 3 à 5, **caractérisé en ce que** la première denture de rotor (4), vue dans la direction axiale, comporte au moins deux, de préférence au moins trois ouvertures (18) disposées les unes au dessus des autres.

7. Utilisation d'un homogénéisateur selon l'une quelconque des revendications 1 à 6 pour mélanger une substance solide dans un fluide coulable.

8. Utilisation selon la revendication 7, **caractérisée en ce que** le fluide coulable est alimenté à l'homogénéisateur par l'intermédiaire du dispositif d'alimentation disposé à l'extérieur dans le sens radial de la première denture de rotor (4) et la substance solide est alimentée à l'homogénéisateur par l'intermédiaire du dispositif d'alimentation disposé à l'intérieur dans le sens radial de la première denture de rotor.

9. Utilisation selon la revendication 7 ou 8, **caractérisée en ce que** l'homogénéisateur est mis en service avant l'alimentation du fluide coulant.
